# EUROPÄISCHE PATENTSCHRIFT

(11) **EP 0 483 589 B1**
(45) Veröffentlichungstag und Bekanntmachung des Hinweises auf die Patenterteilung: **11.01.1995**
(21) Anmeldenummer: 91117542.0
(22) Anmeldetag: 14.10.1991
(51) Int. Cl.: A47B 77/02, A47B 77/08

(54) **Verbindungsvorrichtung für nebeneinander stehende Grossküchengeräte**
Linking device for adjacent kitchen equipment
Dispositif de liaison pour grands appareils de cuisine adjacents

(30) Priorität: 27.10.1990 DE 4034250
(43) Veröffentlichungstag der Anmeldung: 06.05.1992
(73) Patentinhaber: JUNO GROSSKÜCHEN GmbH, D-35723 Herborn (DE)
(72) Erfinder: Rische, Werner, W-6348 Herborn (DE)
(74) Vertreter: Herrmann-Trentepohl, Werner, Dipl.-Ing.

(56) Entgegenhaltungen:
- EP-A- 0 093 823
- EP-A- 0 271 388
- US-A- 2 778 032
- US-A- 2 789 874

## Beschreibung

Die Erfindung betrifft eine Verbindungsvorrichtung zweier nebeneinander stehender Großküchengeräte nach dem Oberbegriff des Patentanspruches 1.

Bei nebeneinanderstehenden Großkochgeräten sind unterschiedliche Geräteverbindungen bekannt, wie z. B. Stoßverbindungen mit Nut und Feder, Klemmleisten oder U-Rinnen. Alle diese Verbindungen sind jedoch mit Nachteilen hinsichtlich Hygiene, Reinigung, Dichtheit, Gebrauchstauglichkeit und Montage behaftet.

Der Erfindung liegt die Aufgabe zugrunde eine Verbindungsvorrichtung zu schaffen, welche leicht zu handhaben ist und trotzdem allen Anforderungen an die Hygiene und die Gebrauchstauglichkeit genügt. Zur Lösung dieser Aufgabe werden im Patentanspruch 1 angegebenen Merkmale vorgeschlagen.

Diese erfindungsgemäße Verbindungsvorrichtung ist ohne Schrauben einfach zu montieren und erlaubt eine raumsparende Geräteaufstellung direkt aneinander. Sie ist einwandfrei abzudichten und kann so großflächig gestaltet sein, daß sie leicht gereinigt werden kann.

Weitere Merkmale der Erfindung sind Gegenstand der abhängigen Ansprüche 2 bis 5.

In der Zeichnung ist die Erfindung an einem Ausführungsbeispiel dargestellt. Es zeigen:
- Fig. 1: einen perspektivischen Ausschnitt der Geräteoberseite im Bereich der Verbindungsvorrichtung
- Fig. 2: einen Querschnitt durch die Verbindungsvorrichtung an der Berührungsstelle zweier Großküchengeräte
- Fig. 3: einen Längsschnitt durch die Verbindungsvorrichtung
- Fig. 4: eine abgewandelte Form für einen seitlichen Geräteabschluß
- Fig. 5: eine Ausführung als Arbeits- und Ausgleichsplatte

Die beiden dicht aneinander stehenden Großküchengeräte 1 und 2 werden abdeckungsseitig mit dem Verbindungselement 3 verbunden. Das Verbindungselement 3 hat ein U-förmiges Querschnittsprofil und ist vorn zweimal abgekantet (4; 4') wobei die untere waagrechte Abkantung 4'unter die nach vorn vorstehende Geräteabdeckung 5 geschoben wird. Eine hintere nach oben abgekantete Lasche 6 legt sich an die hintere Abschlußleiste 7 der Geräteabdeckung. Ein entsprechend gestaltetes Abdeckprofil 8 greift über die aufgekantete Lasche 6 und die Abschlußleiste 7. Das Verbindungselement 3 ist somit ohne Schraubverbindung bei Einzel-, Zeilen- und auch Blockaufstellung in allen Richtungen arretiert. Die beiden Schenkel 9 und 9'verhindern ein seitliches Verschieben, eine Verschiebung nach vorne ist durch die eingeklemmte Lasche 6 unmöglich, und die vorderen Abkantungen 4 und 4' halten das Verbindungselement 3 fest auf der Geräteabdeckung 5.

Im Bereich des Verbindungselementes 3 ist die Geräteabdeckung entlang der Berührungsseite zweier aneinander stehender Geräte mit einem Wulst 10 versehen. Zwischen dem Wulst 10 und dem Verbindungselement 3 befindet sich eine Dichtung 11, die das Eindringen von Feuchtigkeit o. dgl. verhindert. Der im Querschnitt rechteckförmige Wulst 10 einschließlich Dichtung 11 und Verbindungselement 3 sind so dimensioniert, daß die obere ebene Fläche des Verbindungselementes niveaugleich mit der Geräteabdeckung 5 ist. Es ist so ein optimales Handling durch problemloses Verschieben von Töpfen, Pfannen und Behältern gewährleistet. Der in Fig. 2 angedeutete Topf 12 soll diese verdeutlichen.
Fugenlos eingeprägte U-förmige öffnungen 13 im vorderen Bereich der Geräteabdeckung neben dem Wulst 10 verhindern, daß Kochgut von einem Gerät zum anderen gelangen kann.

Je nach Gerätetyp ist die Geräteabdeckung muldenförmig ausgebildet, und überlaufendes Kochgut wird durch ein Ablaufrohr 14 in den Bodenrost geführt.

Für das linke bzw. rechte Außengerät oder das einzeln stehende Gerät wird ein von der Ausführung her identisches, maßlich aber abweichendes Verbindungselement 15(Fig. 4) vorgesehen.
Fig. 5 deutet an, daß zwei mit Abstand voneinander aufgestellte Geräte 1 und 2 durch eine Arbeitsplatte 16 überbrückt werden können, welche genauso wie das Verbindungselement aufgebaut ist.
Hierdurch entfallen zusätzliche Verbindungselemente.

## Patentansprüche

1. Verbindungsvorrichtung zweier nebeneinander stehender Großküchengeräte (1;2), deren obere Geräteabdeckung (5) einerseits nach vorne über das Gerätegehäuse vorsteht und andererseits eine hintere, nach oben hochstehende Abschlußleiste (7) aufweist, dadurch gekennzeichnet,
daß die obere Geräteabdeckung entlang der Berührungsseite der beiden aneinander stehen den Geräte (1; 2) mit einem Wulst (10) versehen ist, wobei über die beiden nebeneinander liegenden Wulste (10) der beiden Geräte ein Verbindungselement (3) mit U-förmigem und dem Profil der beiden Wulste entsprechend dimensionierten Querschnitt gelemmt ist, welches an der Gerätevorderseite zweimal so abgekantet ist, daß die untere waagerechte Abkantung (4) unter die Geräteabdeckung greift, und daß eine weitere, hintere, nach oben aufgekantete Lasche (6) des Verbindungselementes (3) an der hinteren Abschlußleiste (7) anliegt, gehaltert von einem die Abschlußleiste (7) und die Lasche (6) übergreifenden Abdeckprofil (8).

2. Verbindungsvorrichtung nach Anspruch 1, dadurch gekennzeichnet, daß
zwischen dem Verbindungselement (3) und den Wülsten (10) eine Dichtung (11) angeordnet ist.

3. Verbindungsvorrichtung nach Anspruch 1 und/oder 2 dadurch gekennzeichnet, daß die Wulste (10) und das Verbindungselement (3) ein Rechteckprofil aufweisen und die obere ebene Fläche des Verbindungselementes (3) niveaugleich mit der Geräteabdeckung (5) angeordnet ist.

4. Verbindungsvorrichtung nach Anspruch 1,2 oder 3 dadurch gekennzeichnet, daß das Verbindungselement (3) als Arbeitsplatte (16) ausgebildet ist.

5. Verbindungsvorrichtung nach Anspruch 1, 2 oder 3 gekennzeichnet durch öffnungen (13) in der Geräteabdeckung vorn neben den Wülsten (10) zur Überlaufverhinderung von Gerät zu Gerät.

## Claims

1. A connecting device for two adjacently placed units (1; and 2) of catering equipment, the upper cover (5) of the units for its part on the one hand projecting forwardly past the housing of such equipment and on the other hand having a rear upright and upwardly extending trim rail (7), characterized in that along the contact side of the two adjacently placed units (1; and 2) the upper cover of the units is provided with a bead (10), a connecting element (3) being clamped over the two adjacently placed beads (10) of the two units, such connecting element (3) having a U-like cross section dimensioned to correspond to the outline of the two beads, said element being so doubly bent at the front side of the units that the lower horizontal bend part (4) fits underneath the unit cover and in that a further, rear, upwardly bent lug (6) of the connecting element (3) rests on the rear cover rail (7), it being held by a cover section (8) fitting over the cover rail (7) and the lug (6).

2. The connecting device as claimed in claim 1, characterized by a seal (11) arranged between the connecting element (3) and the beads (10).

3. The connecting device as claimed in claim 1 and/or claim 2, characterized in that the beads (10) and the connecting element (3) possess a rectangular outline and the upper flat surface of the connecting element (3) is arranged at the same level as the cover (5) of the units.

4. The connecting device as claimed in claim 1, claim 2 or claim 3, characterized in that the connecting element (3) is designed in the form of a work bench (16).

5. The connecting device as claimed in claim 1, claim 2 or claim 3, characterized by openings (13) in the cover of the units to the front adjacent to the beads (10) to prevent overflow from one unit to another.

## Revendications

1. Dispositif de liaison de deux grands appareils **(1; 2)**, disposés l'un à côté de l'autre, dont le recouvrement d'appareil supérieur **(5)**, d'une part, fait saillie vers l'avant par rapport au carter d'appareil, et, d'autre part, présente une bande de limitation arrière **(7)** se projetant vers le haut, caractérisé en ce que le recouvrement d'appareil supérieur est pourvu d'un bourrelet **(10)**, le long de la face de contact entre les deux appareils **(1; 2)** placés l'un à côté de l'autre, un élément de liaison **(3)**, à section transversale en U et de dimensions correspondant au profil des deux bourrelets, étant serré sur les deux bourrelets **(10)**, disposés l'un à côté de l'autre, des deux appareils, et pourvu, en face avant de l'appareil, d'un double repli, tel que le repli inférieur **(4)** horizontal saisit sous le recouvrement d'appareil, et en ce qu'une autre patte arrière **(6)**, repliée vers le haut, de l'élément de liaison **(3)** appuie sur la bande de limitation arrière **(7)**, en étant maintenue par un profilé de recouvrement **(8)**, enchâssant, par le dessus, la bande de limitation **(7)** et la patte **(6)**.

2. Dispositif de liaison selon la revendication 1, caractérisé en ce qu'un joint d'étanchéité **(11)** est disposé entre l'élément de liaison **(3)** et les bourrelets **(10)**.

3. Dispositif de liaison selon l'une des revendications 1 et/ou 2, caractérisé en ce que le bourrelet **(10)** et l'élément de liaison **(3)** présentent un profil rectangulaire et la surface supérieure plane de l'élément de liaison **(3)** étant disposée au même niveau que le recouvrement d'appareil **(5)**.

4. Dispositif de liaison selon la revendication 1, 2 ou 3, caractérisé en ce que l'élément de liaison **(3)** est réalisé sous forme de plaque de travail **(16)**.

5. Dispositif de liaison selon la revendication 1, 2 ou 3, caractérisé par des ouvertures **(13)** ménagées dans le recouvrement d'appareil, en partie avant, à côté des bourrelets **(10)**, destinées à empêcher un déversement d'un appareil à l'autre.
